# EUROPÄISCHE PATENTSCHRIFT

(11) **EP 1 260 681 B1**
(45) Veröffentlichungstag und Bekanntmachung des Hinweises auf die Patenterteilung: **03.03.2004**
(21) Anmeldenummer: 02009906.5
(22) Anmeldetag: 03.05.2002
(51) Int. Cl.: F01L 13/00, F01L 1/14, F01L 1/24

(54) **Stössel für einen Ventiltrieb**
Valve tappet
Poussoir de soupape

(30) Priorität: 17.05.2001 DE 10123963
(43) Veröffentlichungstag der Anmeldung: 27.11.2002
(73) Patentinhaber: INA- Schaeffler KG, 91074 Herzogenaurach (DE)
(72) Erfinder: Haas, Michael, 91085 Weisendorf (DE); Schmidt, Dieter, 90482 Nürnberg (DE); Speil, Walter, 85055 Ingolstadt (DE)

(56) Entgegenhaltungen:
- EP-A- 0 353 543
- EP-A- 0 608 925
- EP-A- 0 857 860
- DE-A- 19 652 180
- US-A- 5 555 861
- US-A- 5 651 335

## Beschreibung

Die vorliegende Erfindung betrifft einen Stößel für einen Ventiltrieb insbesondere einer Verbrennungskraftmaschine. Die vorliegende Erfindung betrifft insbesondere schaltbare Stößel, wie sie in Ventiltrieben zum Zwecke der Zylinder-, Ventil- oder Hubumschaltung oder Kombinationen davon eingesetzt werden.

Aus EP 0 857 860 A1 ist ein Stößel für einen Ventiltrieb gemäß den Merkmalen des Oberbegriffs des Anspruchs 1 bekannt.

Nachteilig ist hier, dass die rechteckförmige Ausnehmung im äußeren Bodenteil zur Aufnahme des inneren Bodenteils nur unter erhöhtem Fertigungsaufwand gebildet werden kann. Zusätzlich zu der rechteckförmigen Ausnehmung sind an dessen Schmalseiten Bohrungen vorgesehen, um Spannungsrisse zu vermeiden.

Aufgabe ist es daher, die Herstellung des Stößels zu vereinfachen.

Erfindungsgemäß wird diese Aufgabe durch die kennzeichnenden Merkmale des Anspruchs 1 gelöst.

Die kreisförmige Ausnehmung im äußeren Bodenteil läßt sich fertigungstechnisch leicht und präzise herstellen. Zusätzliche Bohrungen zur Vermeidung von Spannrissen entfallen. Das Zusammenspiel der kreisförmigen Ausnehmung mit den umfangsseitigen Kreisbogenabschnitten des inneren Bodenteils ermöglicht bei gegebenem Durchmesser der Ausnehmung eine größtmögliche Erstrekkung des inneren Bodenteils für eine optimale Auswanderung des inneren Nockens.

Die Nockenaufstandsfläche für die äußeren Nocken ragt etwas in die kreisförmige Ausnehmung hinein, wobei jedoch die für die Beaufschlagung durch die Außennocken vorgesehene kreisringförmige Fläche des äußeren Bodenteils hinreichend groß ist, wie weiter unten näher erläutert ist. Ebenso wie bei dem bekannten Stößel ist das Innenteil verdrehfest in dem Außenteil aufgenommen. Während jedoch bei dem bekannten Stößel die rechteckförmige Ausnehmung exakt zu anderen verdrehungssichemden Flächen ausgerichtet sein muss, um ein Verkanten oder Klemmen des Innenteils einwandfrei auszuschließen, entfällt diese exakte Ausrichtung bei dem erfindungsgemäßen Stößel wegen der rotationssymmetrischen kreisförmigen Ausnehmung.

Bei dem erfindungsgemäßen Stößel kann das innere Bodenteil deutlich in seinem Durchmesser vergrößert werden, um eine entsprechend vergrößerte Auswanderung der Nockenkontaktlinie auf dem inneren Bodenteil zu ermöglichen. Durch die erfindungsgemäß vorgesehenen Abflachungen bleibt auch die Auswanderung der Nockenkontaktlinie auf dem äußeren Bodenteil erhalten. Auf diese Weise sind also zum einen große Nockenhübe mittels der Außennocken möglich und weiter ist ein vergrößerter Nockenhub mittels des Innennockens möglich.

Bei dem erfindungsgemäßen Stößel wird erreicht, dass bei Grundkreisstellung die Außennocken in den durch die Abflachungen bedingten Aussparungen der Schlüsselflächen stehen. Mit möglicher Verbreiterung der Außennocken in Richtung symmetrieachsenfemer Lage des Schaltstößels kann die Hertz'sche Pressung im Nocken-Tassenkontakt ggf. reduziert werden. Hauptsächlich wird ein Freigang geschaffen, so dass bei Differenzhub das Außennockenpaar nicht mit dem Innengehäuse kollidiert.

Das innere Bodenteil kann in bekannter Weise eine kreisförmige Außenkontur aufweisen, die dann allerdings mit den einander gegenüberliegenden Abflachungen versehen ist. Diese Abflachungen können in einfacher Weise wie Schlüsselflächen ausgebildet sein.

Ein weiterer Vorteil der Erfindung besteht darin, dass eine Reduzierung der Nockenbreite der Außennocken nicht erforderlich ist, was nachteilig zu erhöhten Hertz'schen Pressungen bei maximaler Auswanderung des Nockenkontakts führen würde.

Bei Differenzhubbetrieb des Stößels tauchen die beiden Außennocken - deren Drehachse quer zu den Abflachungen ausgerichtet sind - an dem inneren Bodenteil entlang dessen Abflachungen vorbei.

Mit dem erfindungsgemäßen Stößel wird ein Verhältnis des Außendurchmessers des inneren Bodenteils zum Außendurchmesser des äußeren Bodenteils zwischen 0,4 und 0,7, vorzugsweise jedoch zwischen 0,5 und 0,6 möglich. Bei diesem Quotienten zeigen sich die Vorteile des erfindungsgemäßen Stößels deutlich: Zum einen ist eine unerwünschte Massenzunahme des Stößels insgesamt vermieden. Zum anderen können deutlich vergrößerte Innenhübe gefahren werden, ohne den Außenhub einzuschränken. Des Weiteren sind die Hertz'schen Pressungen bei maximaler Auswanderung nicht oder nur unwesentlich erhöht.

Bei dem erfindungsgemäßen Stößel kann ein Außenteil das äußere Bodenteil und ein Innenteil das innere Bodenteil aufweisen, wobei in bekannter Weise eine Arretiereinrichtung zum lösbaren Arretieren des Außenteils mit dem Innenteil vorgesehen ist. Eine derartige Arretiereinrichtung ist beispielsweise aus der DE 196 52 180 A1 bekannt. Im Differenzhubbetrieb sind Innenteil und Außenteil entriegelt. Wenn das Innenteil und das Außenteil miteinander verriegelt sind, können die beiden Außennocken den Nockenhub des gesamten Stößels steuern.

Ein besonders platzsparender erfindungsgemäßer Stößel sieht vor, dass die Arretiereinrichtung einen Arretierstift oder Arretierkolben umfasst, der entlang einer Achse verschiebbar ist, die parallel zu den Abflachungen angeordnet ist. Wenn dieser erfindungsgemäße Stößel im Ventiltrieb angeordnet ist, ist demzufolge der Arretierstift bzw. der Arretierkolben quer zur Drehachse der Nokkenwellen angeordnet.

Nachstehend wird die Erfindung anhand eines in insgesamt zwei Figuren dargestellten Ausführungsbeispieles näher erläutert. Es zeigen:
- Figur 1: eine perspektivische Darstellung eines erfindungsgemäßen Stößel und
- Figur 2: einen Schnitt durch den Stößel aus Figur 1.

Der erfindungsgemäße Stößel weist einen Boden 1 auf, der aus einem kreisringförmigen äußeren Bodenteil 2 und einem kreisförmigen inneren Bodenteil 3 gebildet ist. Das innere kreisförmige Bodenteil 3 ist koaxial in dem kreisringförmigen äußeren Bodenteil 2 angeordnet. Die beiden Bodenteile 2, 3 sind relativ zueinander verschiebbar, wobei das äußere Bodenteil 2 von zwei nicht dargestellten Außennocken und wobei das innere Bodenteil 3 von einem zwischen den Außennocken angeordneten - ebenfalls nicht dargestellten - Innennocken beaufschlagbar ist. Das innere Bodenteil 3 weist an seinem Umfang zwei einander gegenüberliegende Schlüsselfläche 4 auf. Diese Schlüsselflächen 4 dienen zur Freistellung der nicht dargestellten Außennocken. Gestrichelt dargestellt ist die Nockenkontaktfläche 5 auf dem äußeren Bodenteil 2 und die Nockenkontaktfläche 6 auf dem inneren Bodenteil 3.

Das Verhältnis des Durchmessers Dᵢ des inneren Bodenteils 3 zum Außendurchmesser Dₐ des äußeren Bodenteils 2 ist so bemessen, dass sich ein Quotient einstellt, der zwischen 0,5 und 0,6 liegt. Bei diesem Durchmesserverhältnis ist einerseits eine optimale Auswanderung der Nockenkontaktlinie auf dem inneren Bodenteil gewährleistet. Andererseits ist sichergestellt, dass die Breite des Außennockens trotz vergrößertem Hub auf dem inneren Bodenteil 3 nicht reduziert ist.

Der Figur 2 ist zu entnehmen, dass ein Innenteil 7 vorgesehen ist, dass das innere Bodenteil 3 aufweist, und dass ein Außenteil 8 vorgesehen ist, dass das äußere Bodenteil 2 aufweist. In der Darstellung sind das Innenteil 7 und das Außenteil 8 mittels einer Arretiereinrichtung 9 miteinander arretiert. Die Arretiereinrichtung 9 umfasst u. a. einen Arretierkolben 10, der entlang einer Achse verschiebbar ist, die parallel zu den Schlüsselflächen 4 angeordnet ist.

Das Innenteil 7 wirkt über ein nicht näher erläutertes Spielausgleichselement 11 mit wenigstens einem Gaswechselventil der Brennkraftmaschine zusammen. Das Außenteil 8 arbeitet gegen eine sog. lost-motion-Feder 12.

Das Innenteil 7 ist in einer kreisförmigen Ausnehmung 15 oder Bohrung des Außenteils 8 verdrehsicher aufgenommen. Zwischen den beiden Schlüsselflächen 4 des inneren Bodenteils 3 erstrecken sich an dessen Umfang Kreisbogenabschnitte 13, die koaxial zu der kreisförmigen Ausnehmung 15 und mit geringem radialem Spiel zu der die kreisförmige Ausnehmung 15 begrenzenden Innenwandung 14 des äußeren Bodenteils 2 angeordnet sind. Diese Ausbildung des inneren Bodenteils ermöglicht eine große Erstreckung der Nockenkontaktfläche 6 für eine große Auswanderung des inneren Nockens.

Das Außenteil 8 des Stößels weist an zwei einander diametral gegenüberliegenden Stellen des äußeren Bodenteils 2 Sockel 17 auf. Der Arretierkolben 10 ist in Sockelbohrungen 18 verschiebbar aufgenommen. Diese Sockel sind vorteilhaft, wenn einbaubedingt der Arretierkolben nicht weiter unterhalb der Stößeloberfläche angeordnet sein kann.

Im Hinblick auf eine einwandfreie Anlenkung und Beschleunigung des Stößels durch die Nocken sind die Nockenkontaktflächen 5, 6 der Bodenteile 2, 3 in einer zur Nockenwelle parallelen Krümmungsebene konvex gekrümmt. In anderen Worten: in Blickrichtung parallel zur Nockenwellenachse sind die Nockenkontaktflächen 5, 6 konvex gekrümmt.

### Bezugszahlenliste

- 1: Boden
- 2: äußeres Bodenteil
- 3: inneres Bodenteil
- 4: Schlüsselfläche
- 5: Nockenkontaktfläche
- 6: Nockenkontaktfläche
- 7: Innenteil
- 8: Außenteil
- 9: Arretiereinrichtung
- 10: Arretierkolben
- 11: hydraulisches Spielausgleichselement
- 12: Lost-motion-Feder
- 13: Kreisbogenabschnitt
- 14: Innenwandung
- 15: kreisförmige Ausnehmung
- 16 17: Sockel
- 18: Sockelbohrung

## Patentansprüche

1. Stößel für einen Ventiltrieb insbesondere einer Verbrennungskraftmaschine, dessen Außenteil (8) einen äußeren Bodenteil (2) aufweist und ein mit einem inneren Bodenteil (3) versehenes zylindrisches Innenteil (7) umgibt, wobei das Außenteil (8) und das Innenteil (7) in Betätigungsrichtung des Stößels relativ zueinander verschiebbar sind, und wobei das äußere Bodenteil (2) von zwei Außennocken und wobei der innere Bodenteil (3) von einem zwischen den Außennocken angeordneten Innennocken beaufschlagbar ist, und wobei der mit einer kreisförmigen Kontur versehene innere Bodenteil (3) an seinem Umfang zwei einander gegenüberliegende Abflachungen (4) zur Freistellung der Außennocken aufweist, wobei zwischen den Abflachungen (4) umfangsseitig Kreisbogenabschnitte (13) an dem inneren Bodenteil (3) ausgebildet sind **dadurch gekennzeichnet, daß** der äußere Bodenteil (2) mit einer Innenwandung (14) eine kreisförmige Ausnehmung (15) begrenzt, die geeignet ist eine Nockenkontaktlinie der Außennocken zu schneiden, wobei der innere Bodenteil (3) in der kreisförmigen Ausnehmung (15) angeordnet ist, und wobei die umfangsseitigen Kreisbogenabschnitte (13) des inneren Bodenteils (3) mit geringem radialen Abstand und koaxial zur Innenwandung (14) angeordnet ist.

2. Stößel nach Anspruch 1, bei dem das Verhältnis des Außendurchmessers des inneren Bodenteils (3) zum Außendurchmesser des äußeren Bodenteils (2) mindestens 0,4 beträgt.

3. Stößel nach Anspruch 1, bei dem das Verhältnis des Außendurchmessers des inneren Bodenteils (3) zum Außendurchmesser des äußeren Bodenteils (2) zwischen 0,4 und 0,7, vorzugsweise jedoch zwischen 0,5 und 0,6 liegt.

4. Stößel nach Anspruch 1, bei dem eine Arretiereinrichtung (9) zum lösbaren Arretieren des Außenteils (8) mit dem Innenteil (7) vorgesehen ist.

5. Stößel nach Anspruch 4, bei dem die Arretiereinrichtung (9) einen Arretierstift oder Arretierkolben (10) umfaßt, der entlang einer Achse verschiebbar ist, die parallel zu den Abflachungen (4) angeordnet ist.

6. Stößel nach Anspruch 5 bei dem das äußere Bodenteil (2) des Außenteils (8) zwei diametral einander gegenüberliegende Sockel (7) aufweist, in deren Sockelbohrung (18) der Arretierkolben (10) verschiebbar aufgenommen ist.

7. Stößel nach Anspruch 1, bei dem die Nockenkontaktfläche (5, 6) des inneren Bodenteils (7) und des äußeren Bodenteils (8) in einer zur Nockenwellenachse parallelen Krümmungsebene konvex gekrümmt sind.

## Claims

1. Tappet for a valve train, in particular of an internal combustion engine, the outer part (8) of which tappet comprises an outer bottom part (2) and surrounds a cylindrical inner part (7) that is provided with an inner bottom part (3), the outer part (8) and the inner part (7) being displaceable relative to each other in the actuating direction of the tappet, the outer bottom part (2) being loadable by two outer cams and the inner bottom part (3) being loadable by one inner cam arranged between the outer cams, said inner bottom part (3) having a circular contour and comprising two opposite flattened portions (4) on its periphery for clearing the outer cam, circular arc-shaped sections (13) being configured between the flattened portions (4) on the periphery of the inner bottom part (3), **characterised in that** the outer bottom part (2) defines by an inner wall (14), a circular recess (15) that is adapted to intersect a cam contact line of the outer cams, the inner bottom part (3) is arranged in the circular recess (15), and the peripheral, circular arc-shaped sections (13) of the inner bottom part (3) are arranged at a slight radial distance from and coaxially with the inner wall (14).

2. Tappet according to claim 1, wherein the ratio of the outer diameter of the inner bottom part (3) to the outer diameter of the outer bottom part (2) is at least 0.4.

3. Tappet according to claim 1, wherein the ratio of the outer diameter of the inner bottom part (3) to the outer diameter of the outer bottom part (2) lies between 0.4 and 0.7, but preferably between 0.5 and 0.6.

4. Tappet according to claim 1, wherein a locking device (9) for the releasable locking of the outer part (8) to the inner part (7) is provided.

5. Tappet according to claim 4, wherein the locking device (9) comprises a locking pin or a locking piston (10) which can be displaced along an axis that is parallel to the flattened portions (4).

6. Tappet according to claim 5, wherein the outer bottom part (2) of the outer part (8) comprises two pedestals (7) that are situated diametrically opposite each other and in whose pedestal bores (18), the locking piston (10) is received for displacement.

7. Tappet according to claim 1, wherein the cam contacting surfaces (5, 6) of the inner bottom part (7) and the outer bottom part (8) are convexly curved in a plane of curvature parallel to the camshaft axis.

## Revendications

1. Poussoir pour une commande des soupapes, plus particulièrement, d'un moteur à combustion interne, la partie externe (8) dudit poussoir comprenant une partie extérieure de fond (2) et entourant une partie interne cylindrique (7) qui est munie d'une partie intérieure de fond (3), la partie externe (8) et la partie interne (7) pouvant se déplacer, l'une par rapport à l'autre, dans la direction d'actionnement du poussoir, la partie extérieure de fond (2) pouvant être actionnée par deux cames extérieures et la partie intérieure de fond (3) pouvant être actionnée par une came intérieure qui est agencée entre les cames extérieures, la partie intérieure de fond (3), qui a un contour circulaire, comprenant sur sa périphérie, deux aplatissements (4) opposés pour dégager les cames extérieures, des sections (13) en forme d'arc de cercle étant configurées entre les aplatissements (4) sur la périphérie de la partie intérieure de fond (3), **caractérisé en ce que** la partie extérieure de fond (2) délimite, par une paroi interne (14), un évidement circulaire (15) qui est adapté à couper une ligne de contact des cames extérieures, la partie intérieure de fond (3) est agencée dans l'évidement circulaire (15), et les sections (13) périphériques en forme d'arc de cercle de la partie intérieure de fond (3) sont agencées à faible distance radiale de la paroi interne (14) et coaxialement à celle-ci.

2. Poussoir selon la revendication 1 dans lequel le rapport du diamètre extérieur de la partie intérieure de fond (3) au diamètre extérieur de la partie extérieure de fond (2) est d'au moins 0,4.

3. Poussoir selon la revendication 1 dans lequel le rapport du diamètre extérieur de la partie intérieure de fond (3) au diamètre extérieur de la partie extérieure de fond (2) est situé entre 0,4 et 0,7 mais, de préférence, entre 0,5 et 0,6.

4. Poussoir selon la revendication 1 dans lequel est prévu un dispositif d'arrêt (9) pour l'arrêtage débrayable de la partie externe (8) à la partie interne (7).

5. Poussoir selon la revendication 4 dans lequel le dispositif d'arrêt (9) comprend une goupille d'arrêt ou un piston d'arrêt (10) qui peut se déplacer le long d'un axe qui est parallèle aux aplatissements (4).

6. Poussoir selon la revendication 5 dans lequel la partie extérieure de fond (2) de la partie externe (8) comprend deux pieds (7) qui sont diamétralement opposés, l'un à l'autre, et dans les alésages (18) desquels est logé, de manière déplaçable, le piston d'arrêt (10).

7. Poussoir selon la revendication 1 dans lequel les surfaces de contact (5, 6) avec la came de la partie intérieure de fond (7) et de la partie extérieure de fond (8) sont incurvées en forme convexe dans un plan de courbure qui s'étend parallèlement à l'axe de l'arbre à cames.
